# EUROPÄISCHE PATENTSCHRIFT

(11) **EP 0 355 378 B1**
(45) Veröffentlichungstag und Bekanntmachung des Hinweises auf die Patenterteilung: **13.03.1996**
(21) Anmeldenummer: 89112907.4
(22) Anmeldetag: 13.07.1989
(51) Int. Cl.: H01R 11/24

(54) **Prüfstecker für Schaltungen in SMD-Technik und dessen Herstellungsverfahren.**
Test clip for SMD circuits and its method of fabrication
Clip pour tester des circuits SMD et sa méthode de fabrication.

(30) Priorität: 19.08.1988 DE 3828148
(43) Veröffentlichungstag der Anmeldung: 28.02.1990
(73) Patentinhaber: AP PRODUCTS GMBH, D-71089 Weil im Schönbuch (DE)
(72) Erfinder: Moll, Horst E., D-7039 Weil im Schönbuch (DE); Moll, Carsten, D-7268 Gechingen (DE)
(74) Vertreter: Thul, Stephan

(56) Entgegenhaltungen:
- US-A- 3 506 949
- US-A- 4 618 208

## Beschreibung

Die Erfindung bezieht sich auf einen Prüfstecker, insbesondere auf einen clip- oder klammerartigen Prüfstecker.

Prüfstecker sind im Stand der Technik in vielfältigen Variationen seit langem bekannt; sie haben die Aufgabe, die temporäre Verbindung von Schaltungen elektrischer Geräte mit z.B. Prüf- oder Meßeinrichtungen herzustellen bzw. zu erleichtern. Sind an den Geräten Ausgangsstifte vorhanden, dann können die Prüfstecker Buchsen aufweisen, so daß die Prüfstecker in einfacher Weise aufgesteckt werden können. Andererseits müssen die Prüfstecker mit Stiften ausgerüstet sein, wenn die elektrischen Geräte Ausgangsbuchsen aufweisen. Die entgegengesetzten Enden der Steckerbuchsen bzw. Steckerstifte sind bzw. werden mit den Prüfleitungen verbunden.

Eine besondere Art von Prüfsteckern ist erforderlich, wenn die elektrische Schaltung keine Ausgangsbuchsen oder Ausgangsstifte aufweisen, sondern wenn die Ausgangsleitungen in sogenannter SMD-Technik vorliegen (SMD = surface mounted device). Hier haben sich klammerartige Prüfstecker herausgebildet, bei denen in dem aus elektrisch nichtleitendem Material bestehenden Prüfstecker parallele Drähte eingebettet sind, die an beiden Enden herausragen. Dabei können die Drähte an der Klammerseite des Prüfsteckers abgeflacht sein, um eine bessere Kontaktfläche zu bekommen. Auch hier ist es unter Umständen zweckmäßig, wenn die klammerseitigen Drähte nicht über das Steckende hinausragende, sondern auf der kontaktabgewendeten Seite in dem isolierenden Prüfstecker eingebettet sind.

Ein Problem entsteht nun, wenn die Ausgangsleitungen der elektrischen Schaltung immer näher aneinander rücken, was z.B. bei IC's und Chips der Fall ist, und damit das Anschließen von Prüfleitungen immer schwieriger, wenn nicht sogar unmöglich wird. Man ist daher dazu übergegangen, die Abstände der Steckerenden an der Ausgangsseite durch besondere Maßnahmen größer zu machen als an der Leiterplattenseite, so daß eine Verbindung mit den Prüfleitungen möglich ist.

Der Erfindung liegt daher die Aufgabe zugrunde, einen Prüfstecker bzw. Testclip für Schaltungen in SMD-Technik zu schaffen, bei dem der unterschiedliche Abstand der Schaltdrähtenenden in einfacher und sicherer Weise möglich ist.

Diese Aufgabe wird durch einen Prüfstecker mit den Merkmalen des Anspruchs 1 gelöst

Der wesentliche Gedanke der Erfindung besteht darin, daß in den Klammerteilen Kanäle für die Kontaktdrähte vorgeformt werden, so daß das schwierige und problembehaftete Einlegen der Kontakdrähte, wie bei den bekannte Prüfsteckern üblich, vermieden wird.

Dabei ist es zweckmäßig, wenn die Klammerteile jeweils aus zwei Hälften bestehen, die getrennt hergestellt werden und in denen dann auf einfache Weise entsprechende Halbkanäle geformt werden können, so daß beim Zusammenfügen der Halbschalen die Kanäle für die Kontaktdrähte entstehen.

Der Verlauf der Kanäle kann im Rahmen des Anspruchs 1 beliebig sein. doch ist es vorteilhaft und zweckmäßig, wenn die Kanäle so verlaufen. wie es sich aus dem Anspruch 2 ergibt, da dann die Kontaktdrähte sicher in Kanäle eingesteckt bzw. eingelegt werden können.

Aus der US-PS 3 506 949 ist zwar ein Prüfstecker mit in einer Ebene nebeneinander verlaufenden Kanälen bekannt. Die Kanäle verlaufen hierbei jedoch stets parallel und mit gleichbleibendem Abstand zueinander. Ein unterschiedlicher Abstand der Schaltdrahtenden kann mit diesem Prüfstecker daher nicht bewirkt werden.

Ein weiterer großer Vorteil des neuen Prüfsteckers besteht nun darin, daß beim nachträglichen Einführen der Kontaktdrähte diese gleich lang sein können, da man sie beim Einstecken in die Kanäle gegen einen Anschlag treiben und am entgegengesetzten Ende auf gleiche Länge abschneiden kann.

Weitere Merkmale und Vorteile der Erfindung ergeben sich aus den Patentansprüchen und der folgenden Beschreibung.

Es zeigen
- Fig.1: einen Prüfstecker gemäß der Erfindung
- Fig.1a: Vergrößung des unteren Ende des Prüfsteckers
- Fig.2: eine Seitenansicht des Prüfsteckers der Fig.1
- Fig.3: eine Explosionsdarstellung des Prüfsteckers der Fig.2
- Fig.4: eine andere Ausbildungsform des Prüfsteckers gemäß der Erfindung
- Fig.5: die Sicht auf die der Leiterplatte zugeordnete Stirnseite des Prüfsteckers
- Fig.6: Ausschnitt aus einem Querschnitt durch das Teil 8 aus Fig.1 bzw. Fig.2 entlang der Markierung A-A in Fig.1 (gegenüber Fig.1 vergrößerter Maßstab)

Fig.1 zeigt in Vorderansicht einen Testclip 7 gemäß der Erfindung. In dieser Darstellung ist nur das Teil 8 erkennbar, alle übrigen Teile sind durch Teil 8 verdeckt.

Fig.2 zeigt zunächst einen klammerartigen Aufbau des Testclips 7 mit den beiden gleichartigen Teilen 8 und 9. Letztere sind über die Ansätze 10 und 11 sowie die Gelenkscheibe 12 (Fig.3) miteinander gelenkig verbunden und werden durch die Spiralfeder 13 am oberen Ende so auseinandergedrückt, daß die unteren Enden 14 und 15 aneinander liegen. Je nach Breite des Testclips, d. h. nach der Anzahl der Kontaktdrähte 16, können auch zwei oder mehr Spiralfedern 13 vorgesehen werden. Außerdem kann es für manche Anwendungsfälle zweckmäßig sein, die Gelenkscheibe 12 wegzulassen und die beiden Teile 8 und 9 direkt über die Ansatzstücke 10 und 11 miteinander zu verbinden.

Die Explosionszeichnung der Fig.3 zeigt, daß die beiden Clipsteile 8 und 9 aus zwei Halbschalen 17 und 18 bzw. 19 und 20 bestehen, die getrennt hergestellt und später miteinander verbunden werden, wie noch erläutert wird. Die Schnittzeichnung der Fig.6 zeigt, daß die Halbschalen 17 bis 20 miteinander korrespondierende Halbkanäle 21 und 22 aufweisen, die entsprechend der Führung der Kontaktdrähte 16 in den Clipsteilen 8 und 9 verlaufen. Diese Halbschalen 17 bis 20 lassen sich sehr einfach herstellen, z.B. in entsprechende Formen gießen.

Die Herstellung des neuen Testclips erfolgt nun auf folgende Weise.

Die aus der Fig.3 ersichtlichen Teile werden einzeln hergestellt, wobei die Kontaktdrähte 16 gleich lang sind. Die aus Kunststoff bestehenden Halbschalen 17 und 18 bzw. 19 und 20, in denen beim Herstellen die Halbkanäle 21 und 22 ausgebildet werden, werden sodann miteinander verbunden. Wie Fig.5 zeigt, greift die Halbschale 17 an den Längsseiten über die Halbschale 18 deckelartig hinweg. Damit ergibt sich eine bessere Verbindungsfläche als bei stumpfem Aneinanderstoßen der beiden Halbschalen. Die Verbindung erfolgt dann durch Ultraschallschweißen, was mit den Schweißnähten 24 und 25 angedeutet ist. durch das Zusammenfügen der beiden Teile 17 und 18 entstehen die Längskanäle 26, die wie aus Fig.5 ersichtlich verlaufen.

Die lichte Weite der Kanäle 26 ist praktisch nicht größer als der Durchmesser der Kontaktdrähte 16. Daher werden die gleich langen Kontaktdrähte maschinell in die Kanäle 26 hineingetrieben und folgen dabei zwangsweise und einwandfrei den Biegungen dieser Kanäle. Wegen dieser Art der Einbringung der Kontaktdrähte 16 in die Kanäle 26 ist keine weitere Befestigung der Kontaktdrähte in den Kanälen erforderlich, da sich einerseits durch das Biegen der Drähte eine Federkraft aufbaut, die schon allein ein Verrutschen der Kontaktdrähte 16 verhindern würde. Andererseits unterstützt aber noch die Haftreibung zwischen den Kontaktdrähten 16 und den Kanälen 26 die feste Halterung der Kontaktdrähte.

Fig.4 zeigt in Draufsicht eine so hergestellte Hälfte des Testclips 7. Die unteren Enden 28 der Kontaktdrähte 16 können ein- oder beidseitig noch nachträglich flachgedrückt werden, um so eine bessere Kontaktfläche zu erhalten.

Die Fig.1 und Fig.1a zeigen eine besondere Ausbildung am unteren Ende 29 des Testclips 7. Wie Fig.1 zeigt, schließen die Kontaktdrähte 16 zwar mit dem Kunststoffkörper ab, doch zeigt Fig.1a deutlich, daß zwischen ihnen Stege vorhanden sind, wodurch ein besseres Festklemmen an den Schaltungsplatinen gewährleistet ist.

Fig.6 zeigt einen Ausschnitt aus einem Querschnitt durch das Teil 8 aus Fig.1 bzw. Fig.2 entlang der in Fig.1 mit A-A markierten Linie. Dargestellt sind hier nur drei Kanäle 26, durch die je ein Kontaktdraht 16 verläuft. Aufgrund des in Fig.1 erkennbaren Verlaufs der Kontaktdrähte 16, ist der Abstand der Drähte im Querschnitt Fig.6 größer als an der der Leiterplatte zugeordneten Stirnseite der Teils 8 (Fig.5).

## Patentansprüche

1. Prüfstecker, der aus zwei Clips- oder Klammerteilen (8, 9) besteht, zum zeitweisen elektrischen Verbinden der Kontakte einer in SMD-Technik bestückten Leiterplatte (IC, Chip) mit Prüf- und Meßgeräten oder dgl., mit einer Vielzahl von in dem Prüfstecker eingebetteten Verbindungsleitungen (16), wobei der Abstand der Leiterenden (28) an der Kontaktseite (Leiterplattenseite) geringer ist als der Abstand der entgegengesetzten Leiterenden an der Anschlußseite des Prüfsteckers , dadurch gekennzeichnet, daß in dem Prüfstecker von der Anschlußseite zur Leiterplattenseite in einer Ebene nebeneinander verlaufende Kanäle (26) vorgesehen sind, in welche die Leiter oder Kontaktdrähte (16) nachträglich einführbar sind, und daß die Kanäle (26) von beiden Enden des Prüfsteckers her zunächst gerade verlaufen und die Geradteile zur Anpassung an den verschiedenen Leiterabstand an der Kontakt- und an der Anschlußseite durch Kanalteile mit zwei gegenläufigen Biegungen verbunden sind.

2. Prüfstecker nach Anspruch 1 dadurch gekennzeichnet, daß die Geradstrecke von der Anschlußseite bis zur ersten Biegung wesentlich größer ist als die Geradstrecke von der zweiten Biegung bis zur Kontaktseite.

3. Prüfstecker nach Anspruch 1 oder 2, dadurch gekennzeichnet, daß jeder der beiden Klammerteile (8, 9) aus zwei Halbschalen (17, 18; 19, 20) zusammengesetzt ist und jede Halbschale Halbkanäle (21, 22) für die Kontaktdrähte (16) aufweist.

4. Prüfstecker nach Anspruch 3, dadurch gekennzeichnet, daß die beiden Halbschalen (17, 18; 19, 20) ultraschallverschweißt sind.

5. Prüfstecker nach Anspruch 3 oder 4, dadurch gekennzeichnet, daß die eine Halbschale (17, 19) klappenartig über die andere Halbschale (18, 20) greift.

6. Prüfstecker nach einem der Ansprüche 3 bis 5, dadurch gekennzeichnet, daß die kontaktseitigen Enden (29) der Halbschalen so ausgebildet sind, daß die Drahtenden (28) frei liegen, und daß zwischen den Drahtenden (28) gleich lange Stege (30) der Halbschalen vorhanden sind.

7. Verfahren zur Herstellung eines Prüfsteckers gemäß Anspruch 1, dadurch gekennzeichnet, daß für jedes Klammerteil (8, 9) zwei Halbschalen (17, 18; 19, 20) aus Kunststoff mit kongruent verlaufenden Halbkanälen (21, 22 ) für die Kontaktdrähte (16) geformt werden, daß die Halbschalen (17, 18; 19, 20) sodann durch Ultraschweißen fest miteinander und die beiden Klammerteile (8, 9) federnd miteinander verbunden werden, daß anschließend die Kontaktdrähte (16) gegen einen Anschlag (27) eingeführt und am oberen Ende auf gleiche Länge geschnitten werden.

## Claims

1. Test clip consisting of two clip or clamp parts (8,9) for the temporary electrical connection of the contacts of a circuit board (IC, chip) equipped using the SMD technique with test or measurement apparatus or the like, comprising a plurality of connection lines (16) embedded in the test clip, with the spacing of the line ends (28) at the contact side (circuit board side) being smaller than the spacing of the opposite line ends at the connection side of the test clip, characterised in that channels (26) into which the conductors or contact wires (16) can be subsequently inserted, are provided in the test clip extending alongside one another in one plane from the connection side to the circuit board side; and in that the channels (26) first extend in a straight line from both ends of the test clip and the straight parts are connected together by channel parts with two oppositely directed bends for adaptation to the different conductor spacing at the contact side and at the connection side.

2. Test clip in accordance with claim 1, characterised in that the straight path from the connection side up to the first bend is substantially larger than the connection path from the second bend up to the contact side.

3. Test clip in accordance with claim 1 or claim 2, characterised in that each of the two clamp parts (8, 9) is put together from two half-shells (17, 18; 19, 20), and in that each half-shell has half-channels (21, 22) for the contact wires (16).

4. Test clip in accordance with claim 3, characterised in that the two half-shells (17, 18; 19, 20) are ultrasonically welded.

5. Test clip in accordance with claim 3 or claim 4, characterised in that the one half-shell (17, 19) engages in flap-like manner over the other half-shell (18, 20).

6. Test clip in accordance with one of the claims 3 to 5, characterised in that the contact-side ends (29) of the half-shells are so formed that the wire ends (28) are exposed, and that webs (30) of the half-shells are of the same length and are present between the wire ends (28).

7. Method of manufacturing a test plug in accordance with claim 1, characterised in that for each clamp part (8, 9) two half-shells (17, 18; 19, 20) are formed of plastic with congruently extending half-channels (21, 22) for the contact wires (16); in that the half-shells (17, 18; 19, 20) are then fixedly connected to one another by ultrawelding and the two clamp parts (8, 9) are resiliently connected together; and in that the contact wires (16) are then introduced up to an abutment (27) and are cut off at the upper end to the same length.

## Revendications

1. Connecteur d'essai, composé de deux éléments (8, 9) de *clips* ou de pince, destiné à raccorder temporairement les contacts d'une carte de circuit imprimé (CI, "puce"), réalisée selon la technique SMD, à des appareils de contrôle ou de mesure ou similaires, comprenant plusieurs fils de connexion (16) encastrés dans le connecteur d'essai, l'écartement entre les extrémités (28) des fils du côté des contacts (côté carte de circuit imprimé) étant inférieur à l'écartement des extrémités opposées des fils, du côté raccordement du connecteur d'essai,
caractérisé en ce que des canaux (26) sont prévus dans le connecteur d'essai, qui s'étendent les uns à côté des autres dans un même plan, depuis le côte raccordement sur la carte de circuit imprimé, et dans lesquels les conducteurs ou fils de contact (16) peuvent être introduits ultérieurement, et en ce que les canaux (26) s'étendent d'abord en ligne droite à partir des deux extrémités du connecteur, et que les tronçons droits sont interconnectés via des parties de canal décrivant deux courbes opposées, de manière à s'adapter aux différences d'écartement des conducteurs, du côté contacts et du côté raccordement.

2. Connecteur d'essai selon la revendication 1, caractérisé en ce que le tronçon droit s'étendant du côté raccordement jusqu'à la première courbe est nettement plus grand que le tronçon droit s'étendant de la deuxième courbe jusqu'au côté contacts.

3. Connecteur d'essai selon la revendication 1 ou 2, caractérisé en ce que chacun des deux éléments de pince (8, 9) est assemblé à partir de deux demi-coquilles (17, 18; 19, 20), et que chaque demi-coquille comporte des demi-canaux (21, 22) pour les fils de contact (16).

4. Connecteur d'essai selon la revendication 3, caractérisé en ce que les deux demi-coquilles (17, 18; 19, 20) sont soudées par ultra-sons.

5. Connecteur d'essai selon la revendication 3 ou 4, caractérisé en ce que l'une des demi-coquilles (17, 19) s'emboîte par-dessus l'autre demi-coquille (18, 20) à la manière d'un couvercle.

6. Connecteur d'essai selon l'une des revendications 3 à 5, caractérisé en ce que les extrémités (29) des demi-coquilles, qui sont situées du côté contacts, sont configurées de manière telle que les extrémités (28) des fils soient libres, et en ce que des nervures (30) d'une longueur identique des demi-coquilles s'étendent entre les extrémités (28) des fils.

7. Procédé de fabrication d'un connecteur d'essai selon la revendication 1, caractérisé en ce que, pour chaque élément de pince (8, 9), on forme deux demi-coquilles (17, 18; 19, 20) réalisées en matière plastique, présentant des demi-canaux congrus (21, 22) pour les fils de contact (16), en ce que les demi-coquilles (17, 18; 19, 20) sont ensuite définitivement reliés l'une à l'autre par soudure par ultra-sons, et les deux éléments de pince (8, 9) sont reliés élastiquement l'un à l'autre, et en ce que les fils de contact (16) sont ensuite insérés jusqu'en appui sur une butée (27), et sont enfin coupés à une longueur identique à leur extrémité supérieure.
